# FASCICULE DE BREVET EUROPEEN

(11) **EP 3 945 190 B1**
(45) Date de publication et mention de la délivrance du brevet: **12.03.2025**
(21) Numéro de dépôt: 21186042.4
(22) Date de dépôt: 16.07.2021
(51) Int. Cl.: E05B 65/08, E06B 3/46, E05B 17/00, E05C 9/06, E05C 9/18

(54) **FENÊTRE OU PORTE-FENÊTRE À ÉTANCHÉITÉ AMÉLIORÉE**
FENSTER ODER FENSTERTÜR MIT VERBESSERTER DICHTIGKEIT
WINDOW OR FRENCH WINDOW WITH IMPROVED SEAL

(30) Priorité: 29.07.2020 FR 2008028
(43) Date de publication de la demande: 02.02.2022
(73) Titulaire: Veka, 74200 Thonon les Bains (FR)
(72) Inventeur: MOILLE, Michel, 74200 MARIN (FR)
(74) Mandataire: Cabinet Poncet

(56) Documents cités:
- FR-A1- 2 810 066
- FR-A1- 2 947 853

## Description

### DOMAINE TECHNIQUE DE L'INVENTION

La présente invention concerne le domaine de la construction, et concerne plus particulièrement une fenêtre ou porte-fenêtre à premier et deuxième ouvrants coulissants.

On connaît une fenêtre ou porte-fenêtre à premier et deuxième ouvrants disposés à coulissement selon une direction de coulissement, les premier et deuxième ouvrants comportant respectivement un premier et un deuxième montant s'allongeant respectivement selon une première direction longitudinale et une deuxième direction longitudinale, lesdits premier et deuxième montants étant destinés à venir en correspondance l'un de l'autre pour former un montant central de fenêtre ou de porte-fenêtre lorsque les premier et deuxième ouvrants sont en position de fermeture dans laquelle ils présentent un recouvrement mutuel le plus faible, lesdits premier et deuxième ouvrants étant portés par des moyens de roulement autorisant leur coulissement.

Le document FR 2 810 066 A1 décrit sur sa figure 12 une fenêtre ou porte-fenêtre selon le préambule de la revendication 1.

Pour assurer une étanchéité au niveau du montant central, ce document prévoit un joint disposé de façon à être intercalé entre les premier et deuxième montants lorsque les premier et deuxième ouvrants sont en position de fermeture.

Lorsque les ouvrants sont amenés en position de fermeture, le joint vient généralement obturer (avec un faible jeu) l'écart entre les premier et deuxième montants. Le joint peut même parfois être légèrement compressé entre les premier et deuxième montants. L'étanchéité obtenue entre les premier et deuxième montants reste toutefois insatisfaisante, notamment lorsqu'il y a du vent.

Pour améliorer l'étanchéité d'une fenêtre ou porte-fenêtre similaire, il a été proposé :
- des moyens de roulement portant le premier ouvrant et autorisant un déplacement du premier ouvrant transversalement à la direction de coulissement,
- des moyens de déplacement transversal aptes à provoquer un déplacement relatif du premier ouvrant transversalement à la direction de coulissement.

Une telle fenêtre ou porte-fenêtre est par exemple commercialisée par la société Roto Frank Fenster- und Türtechnologie GmbH sous la marque enregistrée « Roto Patio Inowa ». Le déplacement transversal du premier ouvrant permet de mieux compresser le joint entre les premier et deuxième montants. Toutefois, le deuxième ouvrant est fixe (non coulissant), ce qui est très contraignant en utilisation, et la quincaillerie comporte des éléments constitutifs complexes, volumineux et onéreux.

### EXPOSE DE L'INVENTION

Un problème proposé par la présente invention est de fournir une fenêtre ou porte-fenêtre à premier et deuxième ouvrants coulissants présentant une étanchéité améliorée au niveau de son montant central.

Simultanément, l'invention vise à fournir une telle fenêtre ou porte-fenêtre dont les ouvrants peuvent être manipulés dans n'importe quel ordre, sans risque de détérioration.

Selon un autre aspect, l'invention vise à fournir une telle fenêtre ou porte-fenêtre avec une quincaillerie peu onéreuse, compacte et facile à intégrer dans les ouvrants.

Pour atteindre ces objets ainsi que d'autres, l'invention propose une fenêtre ou porte-fenêtre selon la revendication 1.

A l'état initial, les premier et deuxième ouvrants sont en position de fermeture. Les premier et deuxième organes de verrouillage sont en position de verrouillage. Les premier et deuxième organes de verrouillage sont alors en appui selon la direction transversale au moyen de leurs première et deuxième surfaces d'appui respectives qui tiennent ainsi les ouvrants à une première distance l'un de l'autre selon la direction transversale.

Lorsqu'un utilisateur commence par manipuler le premier ouvrant, par exemple à l'aide d'une poignée rotative portée par le premier ouvrant, le premier organe de verrouillage est déplacé vers sa position de libération. La première surface d'appui est alors éloignée à l'écart de la deuxième surface d'appui. Le premier montant peut alors être écarté selon la direction transversale à l'écart du deuxième montant (par exemple par le joint qui reprend élastiquement sa forme d'avant compression et/ou par une force d'écartement induite par l'utilisateur sur le premier ouvrant), pour être disposé à une deuxième distance (supérieure à la première distance) du deuxième montant, puis le premier ouvrant peut être coulissé par rapport au deuxième ouvrant dans la direction de coulissement.

Lorsque l'utilisateur souhaite refermer la fenêtre ou porte-fenêtre, il ramène le premier ouvrant de façon à disposer les premier et deuxième ouvrants en position de fermeture. Les première et deuxième surfaces d'appui se retrouvent alors en correspondance l'une de l'autre selon une direction parallèle à la première ou à la deuxième direction longitudinale. L'utilisateur applique alors une manœuvre inverse au premier ouvrant, par exemple à l'aide de la poignée rotative portée par le premier ouvrant, pour déplacer le premier organe de verrouillage vers sa position de verrouillage. Lors de ce déplacement, la première surface d'appui vient en appui contre la deuxième surface d'appui, et le déplacement du premier organe de verrouillage jusque dans sa position de verrouillage produit un rapprochement relatif des premier et deuxième montants selon la direction transversale, assurant à nouveau la compression du joint entre les deux montants pour garantir une bonne étanchéité.

Lorsqu'un utilisateur commence par manipuler le deuxième ouvrant, par exemple à l'aide d'une poignée rotative portée par le deuxième ouvrant, le deuxième organe de verrouillage est déplacé vers sa position de libération. La deuxième surface d'appui est alors éloignée à l'écart de la première surface d'appui. Le deuxième montant peut alors être écarté selon la direction transversale à l'écart du premier montant (par exemple par le joint qui reprend élastiquement sa forme d'avant compression et/ou par une force d'écartement induite par l'utilisateur sur le deuxième ouvrant), pour être disposé à une deuxième distance (supérieure à la première distance) du premier montant, puis le deuxième ouvrant peut être coulissé par rapport au premier ouvrant dans la direction de coulissement.

Lorsque l'utilisateur souhaite refermer la fenêtre ou porte-fenêtre, il ramène le deuxième ouvrant de façon à disposer les premier et deuxième ouvrants en position de fermeture. Les première et deuxième surfaces d'appui se retrouvent alors en correspondance l'une de l'autre selon une direction parallèle à la première ou à la deuxième direction longitudinale. L'utilisateur applique alors une manœuvre inverse au deuxième ouvrant, par exemple à l'aide de la poignée rotative portée par le deuxième ouvrant, pour déplacer le deuxième organe de verrouillage vers sa position de verrouillage. Lors de ce déplacement, la deuxième surface d'appui vient en appui contre la première surface d'appui, et le déplacement du deuxième organe de verrouillage jusque dans sa position de verrouillage produit un rapprochement relatif des premier et deuxième montants selon la direction transversale, assurant à nouveau la compression du joint entre les deux montants pour garantir une bonne étanchéité.

Il est ainsi fourni une fenêtre ou porte-fenêtre à premier et deuxième ouvrants coulissants présentant une étanchéité améliorée au niveau de son montant central, et dont les ouvrants peuvent être manipulés dans n'importe quel ordre, sans risque de détérioration. Les mouvements mécaniques à assurer sont relativement simples, de sorte que la quincaillerie peut être simple, compacte et peu onéreuse.

De préférence, on peut prévoir que :
- la première surface d'appui présente une convexité orientée vers le premier montant selon la direction transversale, et/ou
- la deuxième surface d'appui présente une convexité orientée vers le deuxième montant selon la direction transversale.

Les première et deuxième surfaces d'appui ont ainsi des formes simples à fabriquer et à configurer pour obtenir le rapprochement souhaité entre les premier et deuxième montants.

En pratique, toujours par souci de simplicité, la première et/ou la deuxième surface d'appui peuvent présenter, dans un plan perpendiculaire à la direction de coulissement, une forme générale de vé avec un sommet entre deux pans généralement obliques par rapport à la première ou deuxième direction longitudinale.

Avantageusement, le sommet reliant les pans généralement obliques peut être généralement plan et s'étendre parallèlement au plan de fermeture. Le (ou les) sommet(s) plan(s) permet(tent) d'obtenir un écart relatif fiable et répétitif entre les premier et deuxième ouvrants lorsque les premier et deuxième organes de verrouillage sont en position de verrouillage.

Pour procurer une sécurité accrue de la fenêtre ou porte-fenêtre contre les intrusions de personnes malintentionnées dans un bâtiment, la première surface d'appui peut avantageusement présenter selon la direction de coulissement un premier tronçon de première surface d'appui et un deuxième tronçon de première surface d'appui reliés par un décrochement à première facette d'appui agencée de façon que, lorsque les premier et deuxième organes de verrouillage sont en position de verrouillage, la première facette d'appui s'oppose à un déplacement relatif des premier et deuxième organes de verrouillage à l'écart l'un de l'autre selon la direction de coulissement.

Ainsi, lorsque les premier et deuxième organes de verrouillage sont en position de verrouillage, un coulissement des premier et deuxième ouvrants est empêché tant que l'un au moins des premier et deuxième organes de verrouillage n'est pas déplacé en position de libération (ce qui se fait par l'intérieur du bâtiment, au moyen par exemple de poignées portées par les premiers et deuxième ouvrants).

De façon symétrique et pour encore améliorer la sécurité, la deuxième surface d'appui peut avantageusement présenter selon la direction de coulissement un premier tronçon de deuxième surface d'appui et un deuxième tronçon de deuxième surface d'appui reliés par un décrochement à deuxième facette d'appui agencée de façon que, lorsque les premier et deuxième organes de verrouillage sont en position de verrouillage, la deuxième facette d'appui s'oppose à un déplacement relatif des premier et deuxième organes de verrouillage à l'écart l'un de l'autre selon la direction de coulissement.

Là encore, lorsque les premier et deuxième organes de verrouillage sont en position de verrouillage, un coulissement des premier et deuxième ouvrants est empêché tant que l'un au moins des premier et deuxième organes de verrouillage n'est pas déplacé en position de libération (ce qui se fait par l'intérieur du bâtiment, au moyen par exemple de poignées portées par les premiers et deuxième ouvrants).

De préférence, les premier et deuxième organes de verrouillage peuvent avoir des formes identiques. Les ouvrants peuvent ainsi être identiques pour une industrialisation aisée de la fenêtre ou porte-fenêtre.

De préférence, on peut prévoir que :
- le déplacement du premier organe de verrouillage entre ses positions de verrouillage et de libération est commandé par une première crémone disposée dans le premier montant, et/ou
- le déplacement du deuxième organe de verrouillage entre ses positions de verrouillage et de libération est commandé par une deuxième crémone disposée dans le deuxième montant.

Le fait d'utiliser la première et/ou la deuxième crémone, le plus souvent d'ores et déjà présentes sur les premier et deuxième ouvrants, est avantageux pour limiter l'ajout de composants et ainsi réduire l'encombrement et le coût.

Pour une structure simple, on peut avantageusement prévoir que :
- le premier organe de verrouillage est solidaire de la première crémone, et/ou
- le deuxième organe de verrouillage est solidaire de la deuxième crémone.

Pour éviter tout conflit entre les premier et deuxième organes de verrouillage lors du coulissement des premier et deuxième ouvrants, alors que les premier et deuxième organes de verrouillage sont en position de libération, on peut de préférence prévoir que :
- le premier organe de verrouillage est déplacé entre ses positions de verrouillage et de libération selon une première course,
- le deuxième organe de verrouillage est déplacé entre ses positions de verrouillage et de libération selon une deuxième course,
- les première et deuxième courses ont des longueurs différentes.

Pour une utilisation plus facile et intuitive pour les utilisateurs, tout en favorisant la simplicité et l'unicité de la quincaillerie, on peut avantageusement prévoir que :
- les première et deuxième crémones sont respectivement actionnées en déplacement par une première et une deuxième poignées rotatives respectivement portées par le premier et le deuxième ouvrant,
- les première et deuxième crémones ont des courses de longueurs identiques pour une même rotation de leur poignée rotative,
- le premier organe de verrouillage est disposé à libre coulissement sur la première crémone selon une course libre prédéterminée,
- le deuxième organe de verrouillage est fixe en translation sur la deuxième crémone.

On s'assure ainsi de façon simple, fiable et efficace, que le deuxième organe de verrouillage a une course, entre sa position de verrouillage et sa position de libération, dont la longueur est nécessairement différente de (en l'espèce plus faible que) celle de la course selon laquelle le premier organe de verrouillage doit être déplacé entre sa position de verrouillage et sa position de libération. Cette différence de longueurs de course est transparente pour l'utilisateur, lequel doit effectuer une rotation selon une seule et même amplitude angulaire pour libérer l'un ou l'autre des ouvrants.

La course libre prédéterminée pourra être choisie par l'homme du métier en prenant en considération les formes des première et deuxième surfaces d'appui, les hauteurs relatives des première et deuxième surfaces d'appui selon les première et deuxième directions longitudinales, ainsi que la longueur des courses des première et deuxième crémones pour une rotation prédéterminée des première et deuxième poignées rotatives.

De préférence, la même rotation des poignées rotatives, permettant de déplacer les premier et deuxième organes de verrouillage depuis leur position de verrouillage jusqu'en leur position de libération, peut être de 180 degrés. En effet, considérant que les poignées rotatives sont généralement verticales lorsque les ouvrants sont verrouillés, les poignées rotatives peuvent ainsi être également verticales lorsque les organes de verrouillage sont en position de libération. Cela limite les risques de conflit entre la poignée de l'un des ouvrants et le montant de l'autre des ouvrants lors du coulissement.

### DESCRIPTION SOMMAIRE DES DESSINS

D'autres objets, caractéristiques et avantages de la présente invention ressortiront de la description suivante de modes de réalisation particuliers, faite en relation avec les figures jointes, parmi lesquelles :
[Fig.1] La figure 1 est une vue en éclaté et en perspective d'un mode de réalisation d'une porte-fenêtre selon l'invention ;
[Fig.2] La figure 2 est une vue en perspective de la porte-fenêtre de la figure 1 ;
[Fig.3] La figure 3 est une vue de dessous d'un exemple de moyens de roulement utilisables pour porter les premier et deuxième ouvrants ;
[Fig.4] La figure 4 est une vue en perspective des moyens de roulement de la figure 3 ;
[Fig.5] La figure 5 est une vue partielle en coupe et en perspective de la porte-fenêtre de la figure 1 ;
[Fig.6] La figure 6 est une vue en perspective d'une première variante de premier et deuxième organes de verrouillage utilisés dans la porte-fenêtre de la figure 1 ;
[Fig.7] La figure 7 est une vue en coupe de la porte-fenêtre de la figure 1 avec les deux ouvrants en position de fermeture ;
[Fig.8] La figure 8 est une vue schématique des premier et deuxième organes de verrouillage de la porte-fenêtre de la figure 7 ;
[Fig.9] La figure 9 est une vue schématique en perspective des premier et deuxième organes de verrouillage de la porte-fenêtre de la figure 7 ;
[Fig.10] La figure 10 est une vue en coupe de la porte-fenêtre de la figure 1 avec le premier ouvrant prêt à être coulissé ;
[Fig.11] La figure 11 est une vue schématique des premier et deuxième organes de verrouillage de la porte-fenêtre de la figure 10 ;
[Fig.12] La figure 12 est une vue schématique en perspective des premier et deuxième organes de verrouillage de la porte-fenêtre de la figure 10 ;
[Fig.13] La figure 13 est une vue en coupe de la porte-fenêtre de la figure 1 avec le deuxième ouvrant prêt à être coulissé ;
[Fig.14] La figure 14 est une vue schématique des premier et deuxième organes de verrouillage de la porte-fenêtre de la figure 12 ;
[Fig.15] La figure 15 est une vue en coupe de la porte-fenêtre de la figure 1 avec les premier et deuxième ouvrants prêts à être coulissés ;
[Fig.16] La figure 16 est une vue schématique des premier et deuxième organes de verrouillage de la porte-fenêtre de la figure 14 ; et
[Fig.17] La figure 17 est une vue en perspective d'une deuxième variante de premier et deuxième organes de verrouillage utilisables dans la porte-fenêtre de la figure 1.

### DESCRIPTION DES MODES DE REALISATION PREFERES

Lorsque des références numériques identiques sont utilisées dans plusieurs modes de réalisation ou variantes de l'invention, ces références numériques désignent des éléments identiques ou similaires dans chacun des modes de réalisation ou variantes.

Sur les figures 1 à 16 est illustré un mode de réalisation d'une porte-fenêtre 1 selon l'invention.

On voit sur les figures 1 et 2 que la porte-fenêtre 1 comprend un premier ouvrant 2 et un deuxième ouvrant 3 disposés parallèles l'un à l'autre de part et d'autre d'un plan de fermeture P à coulissement par rapport à un dormant (cadre) 4 selon des directions de coulissement respectives parallèles à la direction I-I (il sera en conséquence fait mention par la suite de « direction(s) de coulissement I-I » pour l'un et/ou l'autre des ouvrants 2 et 3), et parallèles au plan de fermeture P.

Les premier 2 et deuxième 3 ouvrants comportent respectivement un premier montant 5 et un deuxième montant 6 s'allongeant respectivement selon une première direction longitudinale II-II et une deuxième direction longitudinale III-III. Les première et deuxième directions longitudinales II-II et III-III sont parallèles entre elles, et sont en pratique destinées à être verticales tandis que les directions de coulissement I-I sont destinées à être horizontales.

Lesdits premier 5 et deuxième 6 montants sont destinés à venir en correspondance l'un de l'autre pour former un montant central 7 de porte-fenêtre 1 lorsque les premier 2 et deuxième 3 ouvrants sont en position de fermeture.

Ladite position de fermeture est illustrée sur la figure 2 : il s'agit de la position dans laquelle les premier 2 et deuxième 3 ouvrants présentent un recouvrement mutuel le plus faible. Ils coopèrent alors pour obturer la totalité de l'ouverture définie par le dormant (cadre) 4.

Pour permettre leur coulissement, les premier 2 et deuxième 3 ouvrants sont portés par des moyens de roulement 8. Un exemple de moyens de roulement est illustré sur les figures 3 et 4.

Sur ces figures 3 et 4, on voit que les moyens de roulement 8 comportent un boîtier 9 dans lequel sont contenues deux roulettes 10a et 10b solidaires l'une de l'autre et disposées à pivotement par rapport au boîtier 9 autour d'un axe de pivotement IV-IV. Les deux roulettes 10a et 10b sont également disposées à coulissement selon l'axe de pivotement IV-IV pour être déplaçables en translation entre les deux parois principales longitudinales 9a et 9b du boîtier 9 selon un mouvement illustré par la double flèche 11. La liaison entre les roulettes 10a et 10b et le boîtier 9 est ainsi un pivot glissant d'axe IV-IV.

Le boîtier 9 est destiné à être fixé sous les premier 2 et deuxième 3 ouvrants. Grâce au caractère déplaçable en translation des roulettes 10a et 10b par rapport au boîtier 9, les moyens de roulement 8 portant les premier 2 et deuxième 3 ouvrants autorisent un déplacement des premier 2 et deuxième 3 ouvrants selon une direction transversale V-V (perpendiculaire aux première II-II et deuxième III-III directions longitudinales, et perpendiculaire à la direction de coulissement I-I). La direction transversale V-V est ainsi perpendiculaire au plan de fermeture P.

On voit plus particulièrement sur les figures 5 et 7 notamment que la porte-fenêtre 1 comprend au moins un joint élastiquement compressible disposé de façon à être intercalé entre les premier 5 et deuxième 6 montants lorsque les premier 2 et deuxième 3 ouvrants sont en position de fermeture. En l'espèce, la porte-fenêtre 1 comprend un premier joint 12 porté par le premier montant 5 et un deuxième joint 13 porté par le deuxième montant 6.

On voit plus particulièrement sur la figure 5 que la porte-fenêtre 1 comprend en outre un premier organe de verrouillage 14 porté par le premier montant 5 et déplaçable à coulissement le long du premier montant 5.

Le premier organe de verrouillage 14 est déplaçable selon la première direction longitudinale II-II entre une position de verrouillage (figures 5, 8 et 9) et une position de libération (figures 11, 12 et 16).

La porte-fenêtre 1 comprend en outre un deuxième organe de verrouillage 15 porté par le deuxième montant 6 et déplaçable à coulissement le long du deuxième montant 6.

Le deuxième organe de verrouillage 15 est déplaçable selon la deuxième direction longitudinale III-III entre une position de verrouillage (figures 5, 8, 9, 11 et 12) et une position de libération (figures 14 et 16).

Les premier 14 et deuxième 15 organes de verrouillage sont adaptés pour venir en appui l'un contre l'autre selon des première S1 et deuxième S2 surfaces d'appui respectives conformées de manière que :
- le déplacement de l'un des premier 14 ou deuxième 15 organe de verrouillage vers sa position de verrouillage, lorsque l'autre des premier 14 ou deuxième 15 organes de verrouillage est en position de verrouillage, provoque un rapprochement des premier 5 et deuxième 6 montants selon la direction transversale V-V,
- le déplacement de l'un des premier 14 ou deuxième 15 organe de verrouillage vers sa position de libération, lorsque l'autre des premier 14 ou deuxième 15 organes de verrouillage est en position de verrouillage, autorise un éloignement des premier 5 et deuxième 6 montants selon la direction transversale V-V.

On voit plus particulièrement sur les figures 5, 6 et 8 que les premier 14 et deuxième 15 organes de verrouillage ont des formes identiques.

De façon plus détaillée :
- la première surface d'appui S1 présente une convexité orientée vers le premier montant 5 selon la direction transversale V-V, et
- la deuxième surface d'appui S2 présente une convexité orientée vers le deuxième montant 6 selon la direction transversale V-V.

La première surface d'appui S1 présente, dans un plan P1 destiné à être perpendiculaire à la direction de coulissement I-I, une forme générale de vé avec un sommet S10 entre deux pans S11 et S12 généralement obliques par rapport à la première direction longitudinale II-II.

De façon similaire, la deuxième surface d'appui S2 présente, dans un plan P2 destiné à être perpendiculaire à la direction de coulissement I-I, une forme générale de vé avec un sommet S20 entre deux pans S21 et S22 généralement obliques par rapport à la deuxième direction longitudinale III-III.

Lorsque les premier 14 et deuxième 15 organes de verrouillage sont montés sur les premier 2 et deuxième 3 ouvrants, les plans P1 et P2 sont parallèles.

On observe sur la figure 6 que les sommets S10 et S20 reliant respectivement les pans généralement obliques S11 et S12 d'une part, S21 et S22 d'autre part, sont généralement plans et s'étendent parallèlement au plan de fermeture P. Les pans généralement obliques S11, S12, S21 et S22 sont ici plans. Ils peuvent toutefois présenter une légère convexité et/ou concavité.

Le déplacement du premier organe de verrouillage 14 entre ses positions de verrouillage et de libération est commandé par une première crémone 16 disposée dans le premier montant 5. La première crémone 16 est déplaçable selon la première direction longitudinale II-II selon un mouvement de translation bidirectionnel illustré par la double flèche 17. Le déplacement de la première crémone 16 est commandé par la rotation d'une première poignée 25 portée par le premier ouvrant 2.

Le déplacement du deuxième organe de verrouillage 15 entre ses positions de verrouillage et de libération est commandé par une deuxième crémone 18 disposée dans le deuxième montant 6. La deuxième crémone 18 est déplaçable selon la deuxième direction longitudinale III-III selon un mouvement de translation bidirectionnel illustré par la double flèche 19. Le déplacement de la deuxième crémone 18 est commandé par la rotation d'une deuxième poignée 26 portée par le deuxième ouvrant 3.

Le premier organe de verrouillage 14 est solidaire de la première crémone 16. De façon similaire, le deuxième organe de verrouillage 15 est solidaire de la deuxième crémone 18.

Le deuxième organe de verrouillage 15 est rendu solidaire de la deuxième crémone 18 au moyen d'une vis transversale 20 (figure 9 notamment) de façon que tout déplacement de la deuxième crémone 18 selon la deuxième direction longitudinale III-III provoque un déplacement du deuxième organe de verrouillage 15 selon une même distance selon la deuxième direction longitudinale III-III.

Le premier organe de verrouillage 14 est fixé sur la première crémone 16 par l'intermédiaire de deux ergots 16a et 16b respectivement engagés à coulissement libre selon la première direction longitudinale II-II dans des trous oblongs 14a et 14b, ayant une longueur prédéterminée, du premier organe de verrouillage 14. Les ergots 16a et 16b sont quant à eux solidaires de la première crémone 16 de façon que tout déplacement de la première crémone 16 selon la première direction longitudinale II-II provoque un déplacement égal des ergots 16a et 16b selon la première direction longitudinale II-II. Le premier organe de verrouillage 14 est ainsi disposé à coulissement sur la première crémone 16 selon la première direction longitudinale II-II selon une course libre prédéterminée (fonction de la longueur des trous oblongs 14a et 14b, ainsi que de la hauteur des ergots 16a et 16b selon la première direction longitudinale II-II) et peut, au-delà de ladite course libre prédéterminée, être entraîné par la première crémone 16 selon la première direction longitudinale II-II.

Il en résulte que :
- le premier organe de verrouillage 14 est déplacé entre ses positions de verrouillage et de libération selon une première course C1 (voir par comparaison les figures 8 et 9 d'une part, et les figures 11 et 12 d'autre part),
- le deuxième organe de verrouillage 15 est déplacé entre ses positions de verrouillage et de libération selon une deuxième course C2 (voir par comparaison les figures 8 et 14),
- les première C1 et deuxième C2 courses ont des longueurs différentes (la longueur de la première course C1 est ici inférieure à la longueur de la deuxième course C2, comme on le voit par comparaison des figures 11 et 14).

Le fonctionnement de la porte-fenêtre 1 va désormais être explicité en lien avec les figures 5 et 7 à 16.

A l'état initial illustré sur les figures 5 et 7 à 9, les premier 2 et deuxième 3 ouvrants sont en position de fermeture (figure 2). Les premier 5 et deuxième 6 montants sont disposés en correspondance l'un de l'autre selon la direction transversale V-V pour former un montant central 7 de porte-fenêtre 1. Le premier organe de verrouillage 14 est en position de verrouillage et le deuxième organe de verrouillage 15 est également en position de verrouillage. Les premier 14 et deuxième 15 organes de verrouillage sont alors en appui selon la direction transversale V-V au moyen de leur première S1 et deuxième S2 surfaces d'appui respectives qui tiennent ainsi les premier 5 et deuxième 6 montants (et donc les ouvrants 2 et 3) à une première distance D1 l'un de l'autre selon la direction transversale V-V. Cette distance D1 est choisie de telle manière que les premier 12 et deuxième 13 joints sont compressés entre les premier 5 et deuxième 6 montants selon la direction transversale V-V.

De façon plus précise, les première S1 et deuxième S2 surfaces d'appui sont en appui l'une contre l'autre selon leurs sommets S10 et S20 généralement plans.

Lorsqu'un utilisateur commence par manipuler le premier ouvrant 2, il entraîne en rotation la première poignée 25 selon une course angulaire de 180 degrés (figure 11). La première crémone 16 coulisse selon la première direction longitudinale II-II et déplace alors d'autant les ergots 16a et 16b (en pratique vers le haut de la porte-fenêtre 1).

Dans un premier temps, les ergots 16a et 16b coulissent dans les trous oblongs 14a et 14b, de sorte que le premier organe de verrouillage 14 reste immobile selon la première direction longitudinale II-II. Il s'agit là de la course (relative) libre prédéterminée entre le premier organe de verrouillage 14 et la première crémone 16.

Dans un deuxième temps, une fois les ergots 16a et 16b parvenus à l'extrémité supérieure 140a et 140b des trous oblongs 14a et 14b, la poursuite du mouvement des ergots (entraînés par la première crémone 16), provoque un coulissement selon la première direction longitudinale II-II du premier organe de verrouillage 14 (en pratique vers le haut de la porte-fenêtre 1) jusqu'à amener le premier organe de verrouillage 14 en position de libération après une première course C1. La première surface d'appui S1 est alors éloignée selon la première direction longitudinale II-II à l'écart de la deuxième surface d'appui S2. On se trouve alors dans la configuration illustrée sur les figures 10 à 12.

Le premier montant 5 peut alors être écarté relativement selon la direction transversale V-V à l'écart du deuxième montant 6 (notamment par les premier 12 et deuxième 13 joints qui reprennent élastiquement leur forme d'avant compression et/ou par une force d'écartement induite par l'utilisateur sur le premier ouvrant 2 lors de la manipulation de la première poignée 25), pour être disposé à une deuxième distance D2 (supérieure à la première distance D1) du deuxième montant 6. La distance D2 est choisie de telle manière que les premier 12 et deuxième 13 joints ne sont pas (ou sont seulement peu) compressés entre les premier 5 et deuxième 6 montants selon la direction transversale V-V.

Le premier ouvrant 2 peut ensuite être coulissé par rapport au deuxième ouvrant 3 selon la direction de coulissement I-I selon un mouvement de translation illustré par la flèche 21.

Lors du coulissement du premier ouvrant 2, la première surface d'appui S1 ne se trouve plus en correspondance de la deuxième surface d'appui S2 selon la première direction longitudinale II-II.

Lorsque l'utilisateur souhaite refermer la porte-fenêtre 1, il ramène le premier ouvrant 2 selon un mouvement de translation inverse à celui illustré par la flèche 21, de façon à disposer les premier 2 et deuxième 3 ouvrants en position de fermeture (figure 2). Les première S1 et deuxième S2 surfaces d'appui sont ainsi ramenées en correspondance l'une de l'autre selon la première direction longitudinale II-II. On se trouve alors dans la configuration illustrée sur les figures 10 à 12.

L'utilisateur applique alors une manoeuvre inverse sur la première poignée 25 rotative portée par le premier ouvrant 2 : la première crémone 16 déplace le premier organe de verrouillage 14 vers sa position proximale.

Lors de ce déplacement, le premier organe de verrouillage 14, soutenu par les ergots 16a et 16b, vient tout d'abord en contact selon son pan oblique S12 avec le pan oblique S21 du deuxième organe de verrouillage 15.

Les ergots 16a et 16b se déplacent alors sous l'effet de la première crémone 16 dans les trous oblongs 14a et 14b, jusqu'à venir aux extrémités inférieures 141a et 141b des trous oblongs 14a et 14b. Pendant ce temps, le premier organe de verrouillage 14 reste immobile par rapport au deuxième organe de verrouillage 15.

Enfin, les ergots 16a et 16b achèvent de se déplacer sous l'effet de la première crémone 16, et ce faisant entraînent à nouveau le premier organe de verrouillage 14 qui poursuit alors son mouvement relativement au deuxième organe de verrouillage 15, jusqu'à atteindre sa position de verrouillage (figures 5 et 7 à 9) dans laquelle le premier organe de verrouillage 14 vient en contact selon son sommet plan S10 avec le sommet plan S20 du deuxième organe de verrouillage 15. Cela produit un rapprochement relatif des premier 5 et deuxième 6 montants selon la direction transversale V-V, assurant à nouveau une compression des joints 12 et 13 entre les deux montants 5 et 6.

On comprend que les première S1 et deuxième S2 surfaces d'appui coopèrent par effet de coin (grâce à l'orientation relative des pans obliques S12 et S21) pour rapprocher les premier 5 et deuxième 6 montants selon la direction transversale V-V lorsque le deuxième organe de verrouillage 15 est en position de verrouillage et que le premier organe de verrouillage 14 est déplacé vers sa position de verrouillage.

Partant de l'état initial illustré sur les figures 5 et 7 à 9, l'utilisateur peut commencer par manipuler le deuxième ouvrant 3. Pour ce faire, il entraîne en rotation la deuxième poignée 26 selon une course angulaire de 180 degrés (figure 14). La deuxième crémone 18 coulisse selon la deuxième direction longitudinale III-III et déplace alors d'autant le deuxième organe de verrouillage 15 (en pratique vers le haut de la porte-fenêtre 1).

Il n'y a pas de course (relative) libre entre le deuxième organe de verrouillage 15 et la deuxième crémone 18 : le coulissement de la deuxième crémone 18 selon la deuxième direction longitudinale III-III entraîne immédiatement le deuxième organe de verrouillage 15 jusqu'à amener celui-ci en position de libération après une deuxième course C2 (dont la longueur est ainsi supérieure à celle de la première course C1). La deuxième surface d'appui S2 est alors éloignée selon la deuxième direction longitudinale II-II à l'écart de la première surface d'appui S1. On se trouve alors dans la configuration illustrée sur les figures 13 et 14.

Le deuxième montant 6 peut alors être écarté relativement selon la direction transversale V-V à l'écart du premier montant 5 (notamment par les premier 12 et deuxième 13 joints qui reprennent élastiquement leur forme d'avant compression et/ou par une force d'écartement induite par l'utilisateur sur le deuxième ouvrant 3 lors de la manipulation de la deuxième poignée 26), pour être disposé à une deuxième distance D2 (supérieure à la première distance D1) du deuxième montant 6. La distance D2 est choisie de telle manière que les premier 12 et deuxième 13 joints ne sont pas (ou sont seulement peu) compressés entre les premier 5 et deuxième 6 montants selon la direction transversale V-V.

Le deuxième ouvrant 3 peut ensuite être coulissé par rapport au premier ouvrant 2 selon la direction de coulissement I-I selon un mouvement de translation illustré par la flèche 22.

Lors du coulissement du deuxième ouvrant 3, la deuxième surface d'appui S2 ne se trouve plus en correspondance de la première surface d'appui S1 selon la deuxième direction longitudinale III-III.

Lorsque l'utilisateur souhaite refermer la porte-fenêtre 1, il ramène le deuxième ouvrant 3 selon un mouvement de translation inverse à celui illustré par la flèche 22, de façon à disposer les premier 2 et deuxième 3 ouvrants en position de fermeture (figure 2). Les première S1 et deuxième S2 surfaces d'appui sont ainsi ramenées en correspondance l'une de l'autre selon la deuxième direction longitudinale III-III. On se trouve alors dans la configuration illustrée sur les figures 13 et 14.

L'utilisateur applique alors une manœuvre inverse sur la deuxième poignée 26 rotative portée par le deuxième ouvrant 3 : la deuxième crémone 18 déplace le deuxième organe de verrouillage 15 vers sa position proximale. Lors de ce déplacement, le deuxième organe de verrouillage 15 vient tout d'abord en contact selon son pan oblique S22 avec le pan oblique S11 du premier organe de verrouillage 14. Le deuxième organe de verrouillage 15 poursuit ensuite son mouvement relativement au premier organe de verrouillage 14, jusqu'à atteindre sa position de verrouillage (figures 5 et 7 à 9) dans laquelle le deuxième organe de verrouillage 15 vient en contact selon son sommet plan S20 avec le sommet plan S10 du premier organe de verrouillage 14. Cela produit un rapprochement relatif des premier 5 et deuxième 6 montants selon la direction transversale V-V, assurant à nouveau une compression des joints 12 et 13 entre les deux montants 5 et 6.

On comprend que les deuxième S2 et première S1 surfaces d'appui coopèrent par effet de coin (grâce à l'orientation relative des pans obliques S22 et S11 pour rapprocher les premier 5 et deuxième 6 montants selon la direction transversale V-V lorsque le premier organe de verrouillage 14 est en position de verrouillage et que le deuxième organe de verrouillage 15 est déplacé vers sa position de verrouillage.

On constate ainsi que l'utilisateur peut manipuler sans inconvénient l'un ou l'autre des ouvrants 2 et 3, et ce sans ordre imposé.

Il n'existe pas non plus d'inconvénient à ce que l'utilisateur manœuvre les première et deuxième poignées 25 et 26 des premier 2 et deuxième 3 ouvrants. Dans un tel cas :
- le premier organe de verrouillage 14 est amené en position de libération après une première course C1, et
- le deuxième organe de verrouillage 15 est amené en position de libération après une deuxième course C2.

Bien que les première 16 et deuxième 18 crémones aient effectué des courses de mêmes longueurs selon les première II-II et deuxième III-III directions longitudinales, les première C1 et deuxième C2 courses ont des longueurs différentes, de sorte que les première S1 et deuxième S2 surfaces d'appui se trouvent à l'écart l'une de l'autre selon les première II-II et deuxième III-III directions longitudinales lorsque les premier 14 et deuxième 15 organes de verrouillage sont en position de libération.

On se trouve alors dans la configuration illustrée sur les figures 15 et 16, dans laquelle les premier 5 et deuxième 6 montants sont disposés à une deuxième distance D2 l'un de l'autre, permettant aux premier 12 et deuxième 13 joints de ne pas être (ou d'être seulement peu) compressés entre les premier 5 et deuxième 6 montants. L'utilisateur peut au choix coulisser le deuxième ouvrant 3 par rapport au premier ouvrant 2 selon la direction de coulissement I-I selon un mouvement de translation illustré par la flèche 22, ou coulisser le premier ouvrant 2 par rapport au deuxième ouvrant 3 selon la direction de coulissement I-I selon un mouvement de translation illustré par la flèche 21. Lors de l'un et/ou l'autre de ces coulissements, il ne se produit aucun conflit entre le premier organe de verrouillage 14 et le deuxième organe de verrouillage 15.

Lorsque l'utilisateur souhaite refermer la porte-fenêtre 1, il ramène le premier 2 et/ou deuxième 3 ouvrant en position de fermeture (figure 2). On se trouve alors dans la configuration illustrée sur les figures 15 et 16 où les première S1 et deuxième S2 surfaces d'appui se trouvent en correspondance (mais à l'écart) l'une de l'autre selon les première II-II et deuxième III-III directions longitudinales.

Si l'utilisateur commence à actionner la première poignée 25, on se retrouve dans la configuration illustrée sur les figures 13 et 14, et il reste alors à l'utilisateur à actionner la deuxième poignée 26 pour parvenir à la configuration initiale des figures 5 et 7 à 9 en compressant les premier 12 et deuxième 13 joints.

Si l'utilisateur commence à actionner la deuxième poignée 26, on se retrouve dans la configuration illustrée sur les figures 10 à 12, et il reste alors à l'utilisateur à actionner la première poignée 25 pour parvenir à la configuration initiale des figures 5 et 7 à 9 en compressant les premier 12 et deuxième 13 joints.

Sur la figure 17 est illustrée une variante des premier 14 et deuxième 15 organes de verrouillage.

Dans cette variante, la première surface d'appui S1 présente selon la direction de coulissement I-I un premier tronçon S1T1 de première surface d'appui S1 et un deuxième tronçon S1T2 de première surface d'appui S1 reliés par un décrochement 23 à première facette d'appui 23a agencée de façon que, lorsque les premier 14 et deuxième 15 organes de verrouillage sont en position de verrouillage, la première facette d'appui 23a s'oppose à un déplacement relatif des premier 14 et deuxième 15 organes de verrouillage à l'écart l'un de l'autre selon la direction de coulissement I-I.

Cela procure une sécurité accrue de la porte-fenêtre 1 contre les intrusions de personnes malintentionnées dans un bâtiment. En effet, lorsque les premier 14 et deuxième 15 organes de verrouillage sont en position de verrouillage, un coulissement des premier 2 et deuxième 3 ouvrants est empêché tant que l'un au moins des premier 14 et deuxième 15 organes de verrouillage n'est pas déplacé en position de libération (ce qui se fait par l'intérieur du bâtiment, ici au moyen des poignées 25 et 26 portées par les premiers 2 et deuxième 3 ouvrants).

De façon symétrique, la deuxième surface d'appui S2 présente selon la direction de coulissement I-I un premier tronçon S2T1 de deuxième surface d'appui S2 et un deuxième tronçon S2T2 de deuxième surface d'appui S2 reliés par un décrochement 24 à deuxième facette d'appui 24a agencée de façon que, lorsque les premier 14 et deuxième 15 organes de verrouillage sont en position de verrouillage, la deuxième facette d'appui 24a s'oppose à un déplacement relatif des premier 14 et deuxième 15 organes de verrouillage à l'écart l'un de l'autre selon la direction de coulissement I-I.

La présente invention n'est pas limitée aux modes de réalisation qui ont été explicitement décrits, mais elle en inclut les diverses variantes et généralisations contenues dans le domaine des revendications ci-après.

## Revendications

1. Fenêtre ou porte-fenêtre (1) à premier (2) et deuxième (3)
ouvrants disposés parallèles l'un à l'autre de part et d'autre d'un plan de fermeture (P) à coulissement selon des directions de coulissement (I-I) respectives parallèles au plan de fermeture (P), les premier (2) et deuxième (3) ouvrants comportant respectivement un premier montant (5) et un deuxième montant (6) s'allongeant respectivement selon une première direction longitudinale (II-II) et une deuxième direction longitudinale (III-III), lesdits premier (5) et deuxième (6) montants étant destinés à venir en correspondance l'un de l'autre pour former un montant central (7) de fenêtre ou de porte-fenêtre (1) lorsque les premier (5) et deuxième (6) ouvrants sont en position de fermeture dans laquelle ils présentent un recouvrement mutuel le plus faible, lesdits premier (2) et deuxième (3) ouvrants étant portés par des moyens de roulement (8) autorisant leur coulissement, ladite fenêtre ou porte-fenêtre (1) comprenant :
- au moins un joint (12, 13) élastiquement compressible disposé de façon à être intercalé entre les premier (5) et deuxième (6) montants lorsque les premier (2) et deuxième (3) ouvrants sont en position de fermeture,
- un premier organe de verrouillage (14) porté par le premier montant (5) et déplaçable à coulissement le long du premier montant (5) entre une position de verrouillage et une position de libération,
- un deuxième organe de verrouillage (15) porté par le deuxième montant (6) et déplaçable à coulissement le long du deuxième montant (6) entre une position de verrouillage et une position de libération,
**caractérisée en ce que** :
- les moyens de roulement (8) portant les premier (2) et deuxième (3) ouvrants autorisent un déplacement des premier (2) et deuxième (3) ouvrants selon une direction transversale (V-V) perpendiculaire au plan de fermeture (P),
- les premier (14) et deuxième (15) organes de verrouillage sont adaptés pour venir en appui l'un contre l'autre selon des première (S1) et deuxième (S2) surfaces d'appui respectives conformées de manière que :
a. le déplacement de l'un des premier (14) ou deuxième (15) organe de verrouillage vers sa position de verrouillage, lorsque l'autre des premier (14) ou deuxième (15) organes de verrouillage est en position de verrouillage, provoque un rapprochement des premier (5) et deuxième (6) montants selon la direction transversale (V-V),
b. le déplacement de l'un des premier (14) ou deuxième (15) organes de verrouillage vers sa position de libération, lorsque l'autre des premier (14) ou deuxième (15) organes de verrouillage est en position de verrouillage, autorise un éloignement des premier (5) et deuxième (6) montants selon la direction transversale (V-V).

2. Fenêtre ou porte-fenêtre (1) selon la revendication 1,
**caractérisée en ce que** :
- la première surface d'appui (S1) présente une convexité orientée vers le premier montant (5) selon la direction transversale (V-V), et/ou
- la deuxième surface d'appui (S2) présente une convexité orientée vers le
deuxième montant (6) selon la direction transversale (V-V).

3. Fenêtre ou porte-fenêtre (1) selon la revendication 2, **caractérisée en ce que** la première (S1) et/ou la deuxième (S2) surface d'appui présentent, dans un plan (P1, P2) perpendiculaire à la direction de coulissement (I-I), une forme générale de vé avec un sommet (S10, S20) entre deux pans (S11, S12 ;S21, S22) généralement obliques par rapport à la première (II-II) ou deuxième (III-III) direction longitudinale.

4. Fenêtre ou porte-fenêtre (1) selon la revendication 3, **caractérisée en ce que** le sommet (S10, S20) reliant les pans (S11, S12 ; S21, S22) généralement obliques est généralement plan et s'étend parallèlement au plan de fermeture (P).

5. Fenêtre ou porte-fenêtre (1) selon l'une quelconque des revendications 1 à 4, **caractérisée en ce que** la première surface d'appui (S1) présente selon la direction de coulissement (I-I) un premier tronçon (S1T1) de première surface d'appui (S1) et un deuxième tronçon (S1T2) de première surface d'appui (S1) reliés par un décrochement (23) à première facette d'appui (23a) agencée de façon que, lorsque les premier (14) et deuxième (15) organes de verrouillage sont en position de verrouillage, la première facette d'appui (23a) s'oppose à un déplacement relatif des premier (14) et deuxième (15) organes de verrouillage à l'écart l'un de l'autre selon la direction de coulissement (I-I).

6. Fenêtre ou porte-fenêtre (1) selon l'une quelconque des revendications 1 à 5, **caractérisée en ce que** :
- la deuxième surface d'appui (S2) présente selon la direction de coulissement (I-I) un premier tronçon (S2T1) de deuxième surface d'appui (S2) et un deuxième tronçon (S2T2) de deuxième surface d'appui (S2) reliés par un décrochement (24) à deuxième facette d'appui (24a) agencée de façon que, lorsque les premier (14) et deuxième (15) organes de verrouillage sont en position de verrouillage, la deuxième facette d'appui (24a) s'oppose à un déplacement relatif des premier (14) et deuxième (15) organes de verrouillage à l'écart l'un de l'autre selon la direction de coulissement (I-I).

7. Fenêtre ou porte-fenêtre (1) selon l'une quelconque des revendications 1 à 6, **caractérisée en ce que** les premier (14) et deuxième (15) organes de verrouillage ont des formes identiques.

8. Fenêtre ou porte-fenêtre (1) selon l'une quelconque des revendications 1 à 7, **caractérisée en ce que** :
- le déplacement du premier organe de verrouillage (14) entre ses positions de verrouillage et de libération est commandé par une première crémone (16) disposée dans le premier montant (5), et/ou
- le déplacement du deuxième organe de verrouillage (15) entre ses positions de verrouillage et de libération est commandé par une deuxième crémone (18) disposée dans le deuxième montant (6).

9. Fenêtre ou porte-fenêtre (1) selon la revendication 8, **caractérisée en ce que** :
- le premier organe de verrouillage (14) est solidaire de la première crémone (16), et/ou
- le deuxième organe de verrouillage (15) est solidaire de la deuxième crémone (18).

10. Fenêtre ou porte-fenêtre (1) selon l'une quelconque des revendications 1 à 9, **caractérisée en ce que** :
- le premier organe de verrouillage (14) est déplacé entre ses positions de verrouillage et de libération selon une première course (C1),
- le deuxième organe de verrouillage (15) est déplacé entre ses positions de verrouillage et de libération selon une deuxième course (C2),
- les première (C1) et deuxième (C2) courses ont des longueurs différentes.

11. Fenêtre ou porte-fenêtre (1) selon la revendication 10, prise dans sa dépendance des revendications 8 ou 9, **caractérisée en ce que** :
- les première (16) et deuxième (18) crémones sont respectivement actionnées en déplacement par une première (25) et une deuxième (26) poignées rotatives respectivement portées par le premier (2) et le deuxième (3) ouvrant,
- les première (16) et deuxième (18) crémones ont des courses de longueurs identiques pour une même rotation de leur poignée (25, 26) rotative,
- le premier organe de verrouillage (14) est disposé à libre coulissement sur la première crémone (16) selon une course libre prédéterminée,
- le deuxième organe de verrouillage (15) est fixe en translation sur la deuxième crémone (18).

## Patentansprüche

1. Fenster oder Fenstertür (1) mit erstem (2) und zweitem (3) Blatt, die parallel zueinander auf beiden Seiten einer Schließebene (P) angeordnet sind und entlang von Schieberichtungen (I-I) jeweils parallel zur Schließebene (P) verschiebbar sind, wobei das erste (2) und zweite (3) Blatt jeweils einen ersten Pfosten (5) und einen zweiten Pfosten (6) aufweisen, die sich jeweils entlang einer ersten Längsrichtung (II-II) und einer zweiten Längsrichtung (III-III) erstrecken, wobei besagter erster (5) und zweiter (6) Pfosten dazu bestimmt sind, miteinander in Übereinstimmung zu kommen, um einen Zentralpfosten (7) des Fensters oder der Fenstertür (1) zu bilden, wenn sich das erste (5) und das zweite (6) Blatt in der geschlossenen Position befinden, in der sie die geringste gegenseitige Überlappung haben, wobei besagtes erste (2) und zweite (3) Blatt von Rollmitteln (8) getragen werden, die ihr Schieben ermöglichen, wobei besagte Fenster oder die Fenstertür (1) folgendes umfasst:
- mindestens eine elastisch komprimierbare Dichtung (12, 13), die derart angeordnet ist, dass sie zwischen dem ersten (5) und dem zweiten (6) Pfosten eingeschoben ist, wenn sich das erste (2) und zweite (3) Blatt in der geschlossenen Position befinden,
- ein erstes Verriegelungselement (14), das vom ersten Pfosten (5) getragen ist und so bewegbar ist, dass es entlang des ersten Pfostens (5) zwischen einer Verriegelungsposition und einer Freigabeposition verschiebbar ist,
- ein zweites Verriegelungselement (15), das vom zweiten Pfosten (6) getragen ist und so bewegbar ist, dass es entlang des zweiten Pfostens (6) zwischen einer Verriegelungsposition und einer Freigabeposition verschiebbar ist,
**dadurch gekennzeichnet, dass:**
- die Rollmittel (8), welche das erste (2) und zweite (3) Blatt tragen, eine Bewegung des ersten (2) und zweiten (3) Blatts entlang einer Querrichtung (V-V) senkrecht zur Schließebene (P) ermöglichen,
- die ersten (14) und zweiten (15) Verriegelungselemente dafür ausgelegt sind, gegeneinander entlang erster (S1) und zweiter (S2) Anlageflächen in Anlage zu kommen, wobei die jeweils so ausgebildet sind, dass:
a. die Bewegung eines der ersten (14) oder zweiten (15) Verriegelungselemente zu seiner Verriegelungsposition ein Heranrücken des ersten (5) und zweiten (6) Pfostens entlang der Querrichtung (V-V) bewirkt, wenn sich das andere der ersten (14) oder zweiten (15) Verriegelungselemente in der Verriegelungsposition befindet,
b. die Bewegung eines der ersten (14) oder zweiten (15) Verriegelungselemente zu seiner Freigabeposition einen Abstand vom ersten (5) und zweiten (6) Pfosten entlang der Querrichtung (V-V) ermöglicht, wenn sich das andere der ersten (14) oder zweiten (15) Verriegelungselemente in der Verriegelungsposition befindet.

2. Fenster oder Fenstertür (1) nach Anspruch 1, **dadurch gekennzeichnet, dass**:
- die erste Anlagefläche (S1) entlang der Querrichtung (V-V) eine zum ersten Pfosten (5) gerichtete Konvexität aufweist, und/oder
- die zweite Anlagefläche (S2) entlang der Querrichtung (V-V) eine zum zweiten Pfosten (6) gerichtete Konvexität aufweist.

3. Fenster oder Fenstertür (1) nach Anspruch 2, **dadurch gekennzeichnet, dass** die erste (S1) und/oder die zweite (S2) Anlagefläche in einer Ebene (P1, P2) senkrecht zur Schieberichtung (I-I) eine allgemeine Form eines V mit einem Scheitelpunkt (S10, S20) zwischen zwei Seitenabschnitten (S11, S12; S21, S22) aufweisen, die im Allgemeinen schräg zur ersten (II-II) oder zweiten (III-III) Längsrichtung sind.

4. Fenster oder Fenstertür (1) nach Anspruch 3, **dadurch gekennzeichnet, dass** der die im Allgemeinen schrägen Seitenabschnitte (S11, S12; S21, S22) verbindende Scheitelpunkt (S10, S20) im Allgemeinen eben ist und sich parallel zur Schließebene (P) erstreckt.

5. Fenster oder Fenstertür (1) nach einem der Ansprüche 1 bis 4, **dadurch gekennzeichnet, dass** die erste Anlagefläche (S1) in der Schieberichtung (I-I) einen ersten Abschnitt (S1T1) der ersten Anlagefläche (S1) und einen zweiten Abschnitt (S1T2) der ersten Anlagefläche (S1) aufweist, der durch eine Abweichung (23) mit der daran angeordneten ersten Anlagefacette (23a) so verbunden ist, dass, wenn sich das erste (14) und das zweite (15) Verriegelungselement in der Verriegelungsposition befinden, die erste Anlagefacette (23a) einer Relativbewegung des ersten (14) und des zweiten (15) Verriegelungselements voneinander weg entlang der Schieberichtung (I-I) entgegenwirkt.

6. Fenster oder Fenstertür (1) nach einem der Ansprüche 1 bis 5, **dadurch gekennzeichnet, dass**:
- die zweite Anlagefläche (S2) entlang der Schieberichtung (I-I) einen ersten Abschnitt (S2T1) der zweiten Anlagefläche (S2) und einen zweiten Abschnitt (S2T2) der zweiten Anlagefläche (S2) aufweist, der durch eine Abweichung (24) mit der daran angeordneten zweiten Anlagefacette (24a) so verbunden ist, dass, wenn sich das erste (14) und das zweite (15) Verriegelungselement in der Verriegelungsposition befinden, die zweite Anlagefacette (24a) einer Relativbewegung des ersten (14) und des zweiten (15) Verriegelungselements voneinander weg entlang der Schieberichtung (I-I) entgegenwirkt.

7. Fenster oder Fenstertür (1) nach einem der Ansprüche 1 bis 6, **dadurch gekennzeichnet, dass** die ersten (14) und zweiten (15) Verriegelungselemente identische Formen haben.

8. Fenster oder Fenstertür (1) nach einem der Ansprüche 1 bis 7, **dadurch gekennzeichnet, dass**:
- die Bewegung des ersten Verriegelungselements (14) zwischen seiner Verriegelungs- und Freigabeposition durch eine erste Cremone-Vorrichtung (16) gesteuert ist, die im ersten Pfosten (5) angeordnet ist, und/oder
- die Bewegung des zweiten Verriegelungselements (15) zwischen seiner Verriegelungs- und Freigabeposition durch eine zweite Cremone-Vorrichtung (18) gesteuert ist, die im zweiten Pfosten (6) angeordnet ist.

9. Fenster oder Fenstertür (1) nach Anspruch 8, **dadurch gekennzeichnet, dass**:
- das erste Verriegelungselement (14) fest mit der ersten Cremone-Vorrichtung (16) verbunden ist und/oder
- das zweite Verriegelungselement (15) fest mit der zweiten Cremone-Vorrichtung (18) verbunden ist.

10. Fenster oder Fenstertür (1) nach einem der Ansprüche 1 bis 9, **dadurch gekennzeichnet, dass**:
- das erste Verriegelungselement (14) entlang eines ersten Hubs (C1) zwischen seiner Verriegelungs- und Freigabeposition bewegt wird,
- das zweite Verriegelungselement (15) entlang eines zweiten Hubs (C2) zwischen seiner Verriegelungs- und Freigabeposition bewegt wird,
- der erste (C1) und der zweite (C2) Hub unterschiedliche Längen haben.

11. Fenster oder Fenstertür (1) nach Anspruch 10 in Abhängigkeit von Anspruch 8 oder 9, **dadurch gekennzeichnet, dass**:
- die erste (16) und zweite (18) Cremone-Vorrichtung jeweils durch einen ersten (25) und einen zweiten (26) Drehgriff in Bewegung gesetzt werden, der jeweils von dem ersten (2) und dem zweiten (3) Blatt getragen wird,
- die erste (16) und zweite (18) Cremone-Vorrichtung bei gleicher Drehung ihres Drehgriffs (25, 26) Hübe gleicher Länge haben,
- das erste Verriegelungselement (14) so angeordnet ist, dass es sich auf der ersten Cremone-Vorrichtungen (16) entsprechend eines vorgegebenen freien Hubs frei verschieben kann,
- das zweite Verriegelungselement (15) an der zweiten Cremone-Vorrichtung (18) gegenüber Translation fixiert ist.

## Claims

1. Window or French door (1) having first (2) and second (3) sashes arranged parallel to one another on either side of a closure plane (P) and sliding in respective sliding directions (I-I) parallel to the closure plane (P), the first (2) and second (3) sashes respectively comprising a first upright (5) and a second upright (6) extending respectively in a first longitudinal direction (II-II) and a second longitudinal direction (III-III), said first (5) and second (6) uprights being intended to come into correspondence with one another to form a central upright (7) of the window of French door (1) when the first (5) and second (6) sashes are in a closure position in which they have the smallest mutual overlap, said first (2) and second (3) sashes being carried by rolling means (8) allowing them to slide, said window or French door (1) comprising:
- at least one elastically compressible seal (12, 13) arranged in such a way as to be interposed between the first (5) and second (6) uprights when the first (2) and second (3) sashes are in the closure position,
- a first locking member (14) carried by the first upright (5) and able to slide along the first upright (5) between a locking position and a release position,
- a second locking member (15) carried by the second upright (6) and able to slide along the second upright (6) between a locking position and a release position,
**characterized in that**:
- the rolling means (8) carrying the first (2) and second (3) sashes allow a movement of the first (2) and second (3) sashes in a transverse direction (V-V) perpendicular to the closure plane (P),
- the first (14) and second (15) locking members are designed to bear one against the other by way of respective first (S1) and second (S2) bearing surfaces configured in such a way that:
a. the movement of one of the first (14) and second (15) locking members towards its locking position, when the other of the first (14) and second (15) locking members is in the locking position, causes the first (5) and second (6) uprights to move towards one another in the transverse direction (V-V),
b. the movement of one of the first (14) and second (15) locking members towards its release position, when the other of the first (14) and second (15) locking members is in the locking position, allows the first (5) and second (6) uprights to move away from one another in the transverse direction (V-V).

2. Window or French door (1) according to Claim 1,
**characterized in that**:
- the first bearing surface (S1) has a convexity oriented towards the first upright (5) in the transverse direction (V-V), and/or
- the second bearing surface (S2) has a convexity oriented towards the second upright (6) in the transverse direction (V-V).

3. Window or French door (1) according to Claim 2,
**characterized in that** the first (S1) and/or the second (S2) bearing surface have/has, in a plane (P1, P2) perpendicular to the sliding direction (I-I), a general V shape with an apex (S10, S20) between two sides (S11, S12; S21, S22) which are generally oblique with respect to the first (II-II) or second (III-III) longitudinal direction.

4. Window or French door (1) according to Claim 3,
**characterized in that** the apex (S10, S20) connecting the generally oblique sides (S11, S12; S21, S22) is generally planar and extends parallel to the closure plane (P).

5. Window or French door (1) according to any
one of Claims 1 to 4, **characterized in that** the first bearing surface (S1) has, in the sliding direction (I-I), a first portion (S1T1) of the first bearing surface (S1) and a second portion (S1T2) of the first bearing surface (S1) that are connected by an offset (23) with a first bearing face (23a) arranged in such a way that, when the first (14) and second (15) locking members are in the locking position, the first bearing face (23a) opposes a relative movement of the first (14) and second (15) locking members away from one another in the sliding direction (I-I).

6. Window or French door (1) according to any one of Claims 1 to 5, **characterized in that**:
- the second bearing surface (S2) has, in the sliding direction (I-I), a first portion (S2T1) of the second bearing surface (S2) and a second portion (S2T2) of the second bearing surface (S2) that are connected by an offset (24) with a second bearing face (24a) arranged in such a way that, when the first (14) and second (15) locking members are in the locking position, the second bearing face (24a) opposes a relative movement of the first (14) and second (15) locking members away from one another in the sliding direction (I-I).

7. Window or French door (1) according to any
one of Claims 1 to 6, **characterized in that** the first (14) and second (15) locking members have identical shapes.

8. Window or French door (1) according to any
one of Claims 1 to 7, **characterized in that**:
- the movement of the first locking member (14) between its locking and release positions is controlled by a first espagnolette (16) arranged in the first upright (5), and/or
- the movement of the second locking member (15) between its locking and release positions is controlled by a second espagnolette (18) arranged in the second upright (6).

9. Window or French door (1) according to Claim 8,
**characterized in that**:
- the first locking member (14) is secured to the first espagnolette (16), and/or
- the second locking member (15) is secured to the second espagnolette (18).

10. Window or French door (1) according to any one of Claims 1 to 9, **characterized in that**:
- the first locking member (14) is moved between its locking and release positions with a first stroke (C1),
- the second locking member (15) is moved between its locking and release positions with a second stroke (C2),
- the first (C1) and second (C2) strokes have different lengths.

11. Window or French door (1) according to Claim 10, when dependent on Claim 8 or 9, **characterized in that**:
- the first (16) and second (18) espagnolettes are respectively actuated in movement by first (25) and second (26) rotary handles carried by the first (2) and the second (3) sashes, respectively,
- the first (16) and second (18) espagnolettes have strokes of identical lengths for the same rotation of their rotary handles (25, 26),
- the first locking member (14) is arranged such that it is free to slide on the first espagnolette (16) with a predetermined free stroke,
- the second locking member (15) is fixed against translational movement on the second espagnolette (18).
